# EUROPÄISCHE PATENTSCHRIFT

(11) **EP 3 721 425 B1**
(45) Veröffentlichungstag und Bekanntmachung des Hinweises auf die Patenterteilung: **21.12.2022**
(21) Anmeldenummer: 17816669.0
(22) Anmeldetag: 08.12.2017
(51) Int. Cl.: G09F 3/03

(54) **VERSCHLUSS BZW. VERBINDUNGSANORDNUNG UND SICHERHEITSPLOMBE MIT VERSCHLUSS**
CLOSURE OR CONNECTION ARRANGEMENT, AND SECURITY SEAL WITH CLOSURE
FERMETURE OU DISPOSITIF DE CONNEXION ET PLOMBAGE DE SÉCURITÉ MUNI D'UNE FERMETURE

(43) Veröffentlichungstag der Anmeldung: 14.10.2020
(73) Patentinhaber: STOBA AG, 9326 Horn (CH)
(72) Erfinder: TOTH, René, 9323 Steinach (CH)
(74) Vertreter: Troesch Scheidegger Werner AG
(86) Internationale Anmeldenummer: PCT/EP2017/082091
(87) Internationale Veröffentlichungsnummer: WO 2019/110129

(56) Entgegenhaltungen:
- WO-A1-96/18985
- GB-A- 2 407 065
- US-A1- 2005 218 664

## Beschreibung

Die vorliegende Erfindung betrifft einen Verschluss bzw. eine Verbindungsanordnung und eine Sicherheitsplombe mit Verschluss.

Manipulationsanzeigende und/oder manipulationsverhindernde Verschlüsse respektive Verbindungsanordnungen und mit solchen ausgestatteten Plomben, sogenannte Sicherheitsplomben, haben ein breites Einsatzspektrum. Sie zeichnen sich dadurch aus, dass sie nach erstmaligem Verschliessen nicht mehr zerstörungsfrei geöffnet werden können. Beispielsweise kommen sie zur Anwendung, um Transportbehältnisse oder Messeinrichtungen vor nicht autorisiertem Zugriff zu schützen.

Bekannte Sicherheitsplomben verfügen beispielsweise über einen Verschlussmechanismus, welcher darauf basiert, dass ein Nocken über ein Federelement geführt wird und sich das Federelement mit dem Nocken verhakt. Eine Sollbruchstelle am Nockenfortsatz, deren Festigkeit geringer ist als die Haltekraft des Federelementes, sorgt dafür, dass die Plombe nicht mehr zerstörungsfrei geöffnet werden kann. Sie würde brechen, bevor sich die Verhakung des Nockens gelöst hätte. Um Manipulationsversuchen vorzubeugen, wird der Zugang zum Inneren des Verschlussmechanismus so gut wie möglich vor äusseren Zugriffen geschützt. Gelingt es jedoch diesen Schutz zu umgehen, so kann die Verhakung gelöst und die Plombe auf eine Art und Weise manipuliert werden, die ein zerstörungsfreies Öffnen zulässt. Aus der GB2407065A ist beispielsweise eine Versiegelungsvorrichtung zum Versiegeln von wiederverwendbaren Versandbeuteln bekannt.

Die Aufgabe der vorliegenden Erfindung besteht darin, einen alternativen Verschluss oder eine alternative Verbindungsanordnung bereitzustellen, insbesondere einen Verschluss oder eine Verschlussanordnung, welche nach dem Schliessen nicht mehr oder nur sehr schwer geöffnet werden kann.

Eine alternative Aufgabe besteht darin, eine alternative Sicherheitsplombe bereitzustellen, insbesondere eine Sicherheitsplombe, welche nach dem Verschliessen nicht mehr oder nur sehr schwer, insbesondere nicht zerstörungsfrei, geöffnet werden kann.

Die Aufgabe wird gelöst durch einen Verschluss bzw. eine Verbindungsanordnung nach Anspruch 1, welche ein an einem Widerlager angeordnetes Torsionsfederelement, einen mit dem Torsionsfederelement endständig verbundenen Nocken und einen Aufnahmekörper umfasst. Der Nocken überragt das Torsionsfederelement bezüglich der Achse des Torsionsfederelements radial. Der Aufnahmekörper weist einen Führungskanal mit Begrenzungen auf, welche Führungen für den Nocken bilden. Die Begrenzungen sorgen dafür, dass beim Einführen des Nockens in den Führungskanal das Torsionsfederelement entlang einer Torsionsstrecke um die Achse des Torsionsfederelements verdreht wird und lassen das Torsionsfederelement nach der Torsionsstrecke mindestens teilweise zurückschnappen. Eine erste der Führungen für den Nocken bildenden Begrenzungen weist eine entlang der Torsionsstrecke zunehmende und/oder abnehmende Höhe auf. Eine zweite der Führungen für den Nocken bildenden Begrenzungen liegt der ersten Begrenzung gegenüber und weist entlang der Torsionsstrecke eine zur ersten Begrenzung gegenläufige variable Höhe auf.

Das Widerlager sorgt dafür, dass das Torsionsfederelement, wenn die relative Lage des Nockens zum Torsionsfederelement verändert wird, auch tatsächlich eine Torsion erfährt und nicht einfach die Lageänderung des Nockens mitmacht. Unter einem Torsionsfederelement ist beispielsweise eine stabförmige Feder zu verstehen, wie eine sogenannte Drehstabfeder, auch bekannt als Torsionsstab oder Drehstab. Unter der Achse eines solchen Torsionsfederelements versteht man die Zylinderachse, unabhängig davon, ob es sich bei dem Torsionsfederelement um einen Kreis-Zylinder, einen elliptischen Zylinder oder um Prismen mit einem beispielsweise vieleckigen Querschnitt handelt. "Radial überragt" meint in diesem Zusammenhang, dass der Nocken den Torsionsstab nicht nur in Achs-Richtung überragt, was ja automatisch der Fall ist, da der Nocken endständig mit dem Torsionsfederelement verbunden ist, sondern auch, dass der Nocken den Torsionsstab in eine beliebige andere, von der Achsrichtung abweichende Richtung überragt. Dies kann nur an einer oder an mehreren Stellen, einseitig, zweiseitig und/oder ringsherum der Fall sein. Der radiale Überstand bildet nach Durchlaufen der Torsionsstrecke eine Art Widerhaken, der verhindert, dass der Nocken entgegen der Einführungsrichtung in den Führungskanal eingebracht werden kann. Die Begrenzungen können verschiedenster Ausführung sein. Beispielsweise kann es sich um seitlich angeordnete Rampen oder Nuten handeln, alternativ kann es sich auch um eine Art Tunnel handeln, welcher einen schraubenförmigen Verlauf besitzt, dessen Querschnitt sich an dem maximalen Querschnitt des Nockens orientiert. Entscheidend ist, dass die Begrenzungen eine Lageveränderung des Nockens relativ zur Achse des Torsionsfederelements erzwingen, welche ihrerseits wiederum eine Torsion des Torsionsfederelements erzwingt und dieses so spannen. Die Begrenzungen, die dazu in der Lage sind, bilden die sogenannte Torsionsstrecke. Ist der Nocken vollständig über diese Begrenzungen hinweg geschoben, so kann der Nocken mindestens teilweise wieder in seine ursprüngliche Lage relativ zur Achse des Torsionsfederelements zurückkehren. Die Spannung im gespannten Torsionsfederelements wird frei, der Nocken schnappt regelrecht zurück und kommt hinter der oder den Begrenzungen zu liegen, kann diese nicht mehr überwinden und so auch nicht mehr in den Führungskanal eingebracht werden. Der Verschluss bzw. die Verbindungsanordnung ist verschlossen.

Was die Wahl des Materials anbelangt, so eignen sich für den Verschluss bzw. die Verbindungsanordnung beispielsweise Kunststoffe, insbesondere Thermoplasten, aber auch Metalle oder z.B. eine Kombination aus Metall und Kunststoff kommen in Frage.

Nachstehend wird überwiegend von Verschluss gesprochen, gemeint ist jedoch auch die Verbindungsanordnung, wenn nicht ausdrücklich ausgeschlossen.

In einer erfindungsgemässen Ausführungsform des Verschlusses, welche mit jeder der noch zu nennenden Ausführungsformen kombiniert werden kann, sofern nicht im Widerspruch dazu, weist mindestens eine der Führungen für den Nocken bildenden Begrenzungen eine variable Höhe auf. Dabei handelt es sich insbesondere um eine entlang der Torsionsstrecke zunehmende und/oder abnehmende Höhe.

Eine variable Höhe der Begrenzung sorgt dafür, dass der Nocken entlang der Torsionsstrecke auf der dieser Begrenzung zugewandten Seite angehoben oder abgesenkt wird und somit eine Torsion des Torsionsfederelements erzwingt. Handelt es sich um einen Nocken, welcher das Torsionsfederelements auf zwei Seiten radial überragt, muss darauf geachtet werden, dass die andere Begrenzung genug Raum gibt für eine Lageänderung des Nockens und bestenfalls die Lageänderung unterstützt durch eine gegenläufige Höhenänderung.

In einer erfindungsgemässen Ausführungsform des Verschlusses, welche mit jeder der bereits genannten Ausführungsformen und mit jeder der noch zu nennenden Ausführungsformen kombiniert werden kann, sofern nicht im Widerspruch dazu, bildet mindestens eine der die Führungen für den Nocken bildenden Begrenzungen eine Schraubenfläche.

Ist die Begrenzung als Schraubenfläche ausgebildet, so kann der Nocken besonders gleichmässig und leicht die Torsionsstrecke passieren.

In einer erfindungsgemässen Ausführungsform des Verschlusses, welche mit jeder der bereits genannten Ausführungsformen und mit jeder der noch zu nennenden Ausführungsformen kombiniert werden kann, sofern nicht im Widerspruch dazu, weist der Führungskanal eine Höhenbegrenzung auf, die insbesondere ein Heben des Nockens einschränkt.

Eine solche Höhenbegrenzung kann einerseits dafür sorgen, dass der Nocken nicht "ausbrechen" kann, sprich einer z.B. einseitig erfahrenden Anhebung oder Absenkung nicht ausweichen kann, indem er sich komplett anhebt oder absenkt und somit keine Torsion im Torsionsfederelement erzwingen würde. Andererseits kann eine Höhenbegrenzung, bspw. im Anschluss an die Torsionsstrecke, dafür sorgen, dass der Nocken, nachdem er zurückgeschnappt ist, nicht mehr angehoben und in den Führungskanal eingebracht werden kann. Generell muss eine Höhenbegrenzung jeglicher Art nicht zwangsläufig am Nocken ansetzen, sondern kann auch über das Widerlager oder das Torsionsfederelement angreifen.

In einer erfindungsgemässen Ausführungsform des Verschlusses, welche mit jeder der bereits genannten Ausführungsformen und mit jeder der noch zu nennenden Ausführungsformen kombiniert werden kann, sofern nicht im Widerspruch dazu, weist der Führungskanal weitere Begrenzungen auf. Diese sind bspw. der Torsionsstrecke vorgelagert und/oder bilden bspw. eine weitere Führung für den Nocken (21) und/oder bilden bspw. eine Aufnahme für das Widerlager.

Solche weiteren Begrenzungen erleichtern das Einführen des Nockens in die Torsionsstrecke und sorgen so für eine bessere und sichere Handhabung. Auch können weitere Begrenzungen eine Manipulation verhindern, indem sie den ungewollten Zugang zur Torsionsstrecke erschweren oder gar verhindern.

In einer erfindungsgemässen Ausführungsform des Verschlusses, welche mit jeder der bereits genannten Ausführungsformen und mit jeder der noch zu nennenden Ausführungsformen kombiniert werden kann, sofern nicht im Widerspruch dazu, umfasst der Führungskanal ein Blockierelement. Dieses blockiert das Ausführen des einmal eingeführten Nockens aus dem Führungskanal.

Das Blockierelement kann beispielweise direkt gebildet werden durch die Begrenzungen, welche dafür sorgen, dass das Torsionsfederelement entlang der Torsionsstrecke verdreht wird und welche das Torsionsfederelement nach der Torsionsstrecke wieder mindestens teilweise zurückschnappen lassen. Auch kann ein eigens dafür vorgesehenes Element angeordnet werden, welches z.B. von aussen erst aktiviert wird. Denkbar ist bspw. ein Stift, welcher erst nach Aktivierung von aussen (z.B. Druckstift) nach oben fährt und so die Bewegungsfreiheit des Nockens einschränkt. Auch ist eine Klammer z.B. U-förmig denkbar, deren Grösse sich an dem Querschnitt des Torsionsfederelements orientiert und dieses umschliesst, dabei verhindernd, dass der Nocken, welcher das Torsionsfederelement radial überragt, die Klammer passieren kann und so der Nocken nur maximal bis zum Erreichen der Klammer in den Führungskanal zurückgezogen werden kann. Blockierelement können auch als weitere Barrieren gegen Manipulation dienen und/oder als Höhenbegrenzung dienen.

In einer erfindungsgemässen Ausführungsform des Verschlusses, welche mit jeder der bereits genannten Ausführungsformen und mit jeder der noch zu nennenden Ausführungsformen kombiniert werden kann, sofern nicht im Widerspruch dazu, umfasst der Aufnahmekörper Rastmittel. Diese Rastmittel ermöglichen z.B. das Verrasten mit einem den Aufnahmekörper mindestens teilweise umgebenden Gehäuses. Das Gehäuse kann ebenfalls Rastmittel umfassen, insbesondere komplementäre Rastmittel.

Derlei Rastmittel können beispielsweise gebildet werden durch Vorsprünge und Ausnehmungen, Verschlussnocken, ..., Nut-Feder-Verbindungen und dergleichen. Insbesondere ermöglichen sie das Anbringen eines Schutzes, beispielsweise in Form eines Gehäuses, für den Aufnahmekörper, insbesondere für den Führungskanal. So kann einer Manipulation vorgebeugt werden. Auch kann der Schutz mindestens teilwiese transparent ausgebildet sein, sodass eine stattgefundenen Manipulation erkannt werden kann.

In einer erfindungsgemässen Ausführungsform des Verschlusses, welche mit jeder der bereits genannten Ausführungsformen kombiniert werden kann, sofern nicht im Widerspruch dazu, umfasst der Aufnahmekörper ein Federelement. Dieses unterstützt insbesondere das mindestens teilweise Zurückschnappen des Nockens und/oder das Führen des Nockens im Führungskanal. Weiter kann das Federelement eine Begrenzung bilden, die ein Einbringen des Nockens entgegen der Einführungsrichtung in den Führungskanal behindert bzw. verhindert.

Bei dem Federelement, auch Positionsfeder genannt, handelt es sich bspw. um eine Blattfeder. Das Federelement kann z.B. funktionieren, wie nachfolgend beschrieben. Durch das Einführen des Nockens in den Führungskanal schwenkt das Federelement aus. Nachdem der Nocken die Torsionsstrecke zurückgelegt hat und das Torsionsfederelement sich zumindest teilweise entspannt und sich dabei die relative Lage des Nockens zur Achse des Torsionsfederelements der ursprünglichen Position vor dem durchschreiten der Torsionsstrecke wieder annähert, federt das zuvor ausgeschwenkte Federelement zurück und hilft dabei dem Nocken, dessen ursprüngliche Position, zumindest teilweise, wieder einzunehmen. Das Federelement kann auch so ausgebildet sein, dass es einen Druck auf den Nocken in Einführrichtung ausübt und so das Führen des Nockens im Führungskanal, insbesondere entlang der Torsionsstrecke, unterstütz. Darüber hinaus kann das Federelement auch so ausgebildet sein, dass es als Begrenzung für den Nocken dient und verhindert, dass dieser entgegen der Führungsstrecke wieder in den Führungskanal eingebracht werden kann, bspw. in Form einer Höhenbegrenzung, die eine Anheben des Nockens verhindert. Das Federelement agiert somit als Anschlag für den Nocken.

Die alternative Aufgabe wird gelöst durch eine Sicherheitsplombe mit einem Verschluss, welcher ein an einem Widerlager angeordnetes Torsionsfederelement, einen mit dem Torsionsfederelement endständig verbundenen Nocken und einen Aufnahmekörper umfasst. Der Nocken überragt das Torsionsfederelement bezüglich der Achse des Torsionsfederelements radial. Der Aufnahmekörper weist einen Führungskanal mit Begrenzungen auf, welche Führungen für den Nocken bilden. Die Begrenzungen sorgen dafür, dass beim Einführen des Nockens in den Führungskanal das Torsionsfederelement entlang einer Torsionsstrecke um die Achse des Torsionsfederelements verdreht wird und lassen das Torsionsfederelement nach der Torsionsstrecke mindestens teilweise zurückschnappen.

Insbesondere ist bei der Sicherheitsplombe das Widerlager direkt oder indirekt mit dem Aufnahmekörper verbunden und zwar nicht erst durch das Schliessen des Verschlusses. Wird der Verschluss dann geschlossen, so schliesst sich ein Kreis.

Weiter wird die Aufgabe gelöst durch eine Sicherheitsplombe mit einem Verschluss, welcher einer der obengenannten Ausführungsformen oder einer Kombination derer entspricht.

In einer erfindungsgemässen Ausführungsform der Sicherheitsplombe, welche mit jeder der noch zu nennenden Ausführungsformen kombiniert werden kann, sofern nicht im Widerspruch dazu, weist die Sicherheitsplombe einen Grundkörper auf, an welchem sowohl der Aufnahmekörper als auch das Widerlager angeordnet ist.

In einer erfindungsgemässen Ausführungsform der Sicherheitsplombe, welche mit jeder der bereits genannten Ausführungsformen und mit jeder der noch zu nennenden Ausführungsformen kombiniert werden kann, sofern nicht im Widerspruch dazu, ist der Aufnahmekörper über eine Sollbruchstelle direkt oder indirekt mit dem Widerlager verbunden und/oder ist das Widerlager unmittelbar oder über einen Fortsatz direkt oder indirekt gelenkig mit dem Aufnahmekörper verbunden.

Das Verbinden des Aufnahmekörpers mit dem Widerlager über eine Sollbruchstelle hat den Vorteil, dass allfällige Manipulationen am Aufnahmekörper, bspw. auch an einem Schutz (z.B. Gehäuse, Ummantelung, Einfassung,...) des Aufnahmekörpers, erkannt werden können, da die Sollbruchstelle bricht, sobald der Aufnahmekörper eine zu grosse Krafteinwirkung erfährt. Direkt oder indirekt meint, dass das Widerlager und der Aufnahmekörper entweder mittelbar über die Sollbruchstelle verbunden sind, oder eben mittelbar, sprich, dass es noch weitere Glieder dazwischen gibt, wie bspw. den Grundkörper. Der Aufnahmekörper kann bspw. über eine Sollbruchstelle am Grundkörper angeordnet sein, das Widerlager wiederum ist bspw. direkt mit dem Grundkörper verbunden. Auch kann das Widerlager über eine Sollbruchstelle am Grundkörper angeordnet sein und der Aufnahmekörper mit dem Grundkörper verbunden sein, mit oder ohne Sollbruchstelle dazwischen.

Das Widerlager kann direkt mit dem Aufnahmekörper oder Grundkörper verbunden sein und zwar in einer Art und Weise, die ein gelenkiges Bewegen des Widerlagers ermöglicht, bspw. über ein Scharnier. Das Widerlager kann aber auch nicht unmittelbar, sondern indirekt mit dem Aufnahmekörper/Grundkörper verbunden sein und zwar über einen Bügel oder Arm, der im Wesentlichen eine Verlängerung des Widerlagers darstellt. Ein solcher Arm/Bügel ist dann mittels einer Gelenkverbindung am Aufnahmekörper/Grundkörper angeordnet.

In einer erfindungsgemässen Ausführungsform der Sicherheitsplombe, welche mit jeder der bereits genannten Ausführungsformen und mit jeder der noch zu nennenden Ausführungsformen kombiniert werden kann, sofern nicht im Widerspruch dazu, umfasst die gelenkige Verbindung ein Federelement, insbesondere ein Zugfederelement.

Ein solches Federelement sorgt bspw. dafür, dass auf das Widerlage respektive auf den Arm/Bügel ein Zug oder eine Spannung ausgeübt wird, welche das Widerlager mitsamt dem Torsionsfederelement und dem Nocken davon abhält, sich auf den Aufnahmekörper zuzubewegen. So kann ein versehentliches Verschliessen oder ein nicht vollständiges Verschliessen vermieden werden.

In einer erfindungsgemässen Ausführungsform der Sicherheitsplombe, welche mit jeder der bereits genannten Ausführungsformen kombiniert werden kann, sofern nicht im Widerspruch dazu, umfasst das Widerlager eine Verschlussplatte. Diese ummantelt das das Widerlager bspw. entlang mindestens eines Abschnitts vollständig.

Vorteil einer solchen Verschlussplatte ist es, dass sie den Zugang zum Führungskanal behindern oder gar verschliessen kann sobald der Verschluss einmal geschlossen ist. So kann ebenfalls einer Manipulation vorgebeugt werden. Sie kann beispielsweise so ausgebildet sein, dass sie eine Einführöffnung des Aufnahmekörpers oder des diesen umgebenden Gehäuses für den Nocken behindert oder verschliesst.

Zum Schliessen eines Verschlusses oder einer Sicherheitsplombe wird der Nocken in den Führungskanal eingeführt und erreicht die Torsionsstrecke. Seine Lage relativ zur Achse des Torsionsfederelements erfährt eine Veränderung, bspw. indem der Nocken entlang einer Schraubenfläche geführt oder auf einer Seite eine Rampe hoch oder runter geführt wird. Das Torsionsfederelement erfährt eine Torsion, wird gespannt. Der Nocken durchläuft die gesamte Torsionsstrecke vollständig. Nachdem der Nocken die Torsionsstrecke überwunden hat, kehrt der Nocken mindestens teilweise in seine Ausgangslage relativ zur Achse des Torsionsfederelements zurück, unterstützt durch die Kraft, die beim mindestens teilweisen Entspannen des Torsionsfederelements frei wird.

Ausführungsbeispiele der vorliegenden Erfindung werden nachstehend anhand von Figuren noch näher erläutert. Es zeigen
Fig. 1a-c eine schematisch dargestellte Ausführungsform eines erfindungsgemässen Verschlusses;
Fig. 2a-c eine schematisch dargestellte weitere Ausführungsform eines erfindungsgemässen Verschlusses;
Fig. 3 eine perspektivische Ansicht einer Ausführungsform eines erfindungsgemässen Verschlusses;
Fig. 4 eine Draufsicht der in Fig. 3 gezeigten Ausführungsform eines erfindungsgemässen Verschlusses;
Fig. 5a-e diverse Schnitte durch die in Fig. 4 gezeigte Draufsicht einer Ausführungsform eines erfindungsgemässen Verschlusses;
Fig. 6a eine perspektivische Ansicht einer Ausführungsform einer erfindungsgemässen Sicherheitsplombe in offenem Zustand;
Fig. 6b eine perspektivische Ansicht einer Ausführungsform einer erfindungsgemässen Sicherheitsplombe in geschlossenem Zustand;
Fig. 6c eine perspektivische Ansicht einer Ausführungsform einer erfindungsgemässen Sicherheitsplombe in offenem Zustand;
Fig. 6d eine perspektivische Ansicht einer Ausführungsform einer erfindungsgemässen Sicherheitsplombe in geschlossenem Zustand;
Fig. 7a eine perspektivische Ansicht eines Gehäuses einer Ausführungsform einer erfindungsgemässen Sicherheitsplombe; und
Fig. 7b ein Schnitt durch die in Fig. 7a gezeigte perspektivische Ansicht eines Gehäuses einer Ausführungsform einer erfindungsgemässen Sicherheitsplombe.

Die in den Figuren 1a-c schematisch dargestellte Ausführungsform eines erfindungsgemässen Verschlusses 10 umfasst einen Führungskanal 31, in welchen eine über ein Torsionsfederelement 22 mit einem Widerlager (nicht gezeigt) verbundener Nocken 21 eingeführt wird. Die schematischen Darstellungen zeigen den Blick in den Führungskanal 31 in Einführungsrichtung (sprich in die Bildebenen hinein) während verschiedener Stadien des Schliessvorgangs.

In Fig. 1a ist zu sehen, wie der Nocken 21, welcher in der hier gezeigten Ausführungsform das Torsionsfederelement 22 nur einseitig radial überragt, in die Führungen für den Nocken 21 bildenden Begrenzungen 331, 332 des Führungskanals 31 eingeführt wird. Eine erste Begrenzung 332 sorgt dafür, dass die an dem Torsionsfederelements 22 befestigte erste Seite des Nockens 21 nicht angehoben werden kann, eine zweite Begrenzung 331 sorgt dafür, dass der Nocken 21 auf der gegenüberliegenden zweiten Seite angehoben wird.

In Fig. 1b ist zu sehen, wie die Höhe der zweiten Begrenzung 331 in Einführungsrichtung zunimmt und so zu einer stärkeren Anhebung der zweiten Seite des Nockens 21 und somit zu einer Torsion des Torsionsfederelements 22 führt.

Fig. 1c zeigt den Verschluss 10 in geschlossenem Zustand. Der Nocken 21 wurde soweit in den Führungskanal 31 eingebracht, dass er die zweite Begrenzung 331 vollständig überragt. Somit ist das Torsionsfederelement 22 nicht mehr in eine verdrehte sprich gespannte Position gezwungen und kann in eine nicht-verdrehte sprich entspannte Ausgangslage zurück schnappen mithilfe der Federkraft der zuvor gespannten Torsionsfederelements 22. Aus dieser entspannten Position ist es nicht möglich, den Nocken 21 entgegen der Einführungsrichtung wieder in den Führungskanal 31 einzubringen. Die zweite Begrenzung 331 wirkt als Sperre, die ein Zurückziehen blockiert, wohingegen die erste Begrenzung 332 verhindert, dass der Nocken 21 angehoben und so über die zweite Begrenzung 331 hinweg geführt werden kann.

Die in den Figuren 2a-c schematisch dargestellte Ausführungsform eines erfindungsgemässen Verschlusses 10 umfasst ebenfalls einen Führungskanal 31, in welchen eine über ein Torsionsfederelement 22 mit einem Widerlager (nicht gezeigt) verbundener Nocken 21 eingeführt wird. Die schematischen Darstellungen zeigen den Blick in den Führungskanal 31 in Einführungsrichtung (sprich in die Bildebene hinein) während verschiedener Stadien des Schliessvorgangs. Der Nocken 21 überragt das Torsionsfederelement 22 zweiseitig radial uns zwar im Wesentlichen symmetrisch, sodass das Torsionsfederelement 22 mittig am Nocken 21 angeordnet ist. Der Führungskanal 31 weist eine erste, in diesem Ausführungsbeispiel zweiteilige Begrenzung 332a, 332b und eine zweite Begrenzung 331 auf. Die zweiteilige erste Begrenzung 332a, 332b bildet eine Führungsnut, die gegenläufig zur zweiten Begrenzung 331 verläuft. In Einführungsrichtung verläuft die erste Begrenzung 332 von oben nach unten, wohingegen die zweite Begrenzung 331 an Höhe zunimmt und somit von unten nach oben verläuft. Selbstverständlich ist der eben beschriebene Verlauf auch vice versa möglich. Die durch die erste Begrenzung 332a, 332b gebildete Führungsnut verhindert, dass das Torsionsfederelement 22 durch generelles Anheben des Nockens 21 einer Torsion ausweichen kann, indem sie verhindert, dass beide des Nockens 21 durch die zweite Begrenzung 331 angehoben werden können.

Fig. 2c zeigt den Verschluss 10 in geschlossenem Zustand. Die zweite Begrenzung 331 weist zum Ende hin eine Stufe auf (in dieser Ansicht nicht zu erkennen), welche einerseits dafür sorgt, dass die Position des Nocken 21 zusammen mit einem Teil der ersten Begrenzung 332b stabilisiert wird. Und andererseits dafür sorgt, dass der Nocken 21, nachdem er in die Ausgangslage zurückgeschnappt ist, nicht entgegen der Einführungsrichtung in den Führungskanal 31 eingebracht werden kann. Weiter wird dies verhindert durch ein Blockierelement 336, welches ein Anheben des Nockens 21 verhindert.

Fig. 3 zeigt eine perspektivische Ansicht einer Ausführungsform eines erfindungsgemässen Verschlusses 10. Links im Bild ist das Widerlager 20 für das Torsionsfederelement 22 zu sehen, an welchem der Nocken 21 angeordnet ist. Rechts im Bild ist eine erste Begrenzung 332, eine zweite Begrenzung 331 und eine dritte Begrenzung 333 zu sehen, wobei die erste Begrenzung 332 und die zweite Begrenzung 331 bewirken, dass das Torsionsfederelement 22 eine Torsion erfährt. Die erste Begrenzung 332 und die zweite Begrenzung 331 bilden sozusagen die Torsionsstrecke. Aufgabe der dritten Begrenzung ist es primär zu verhindern, dass der Nocken 21, sobald er einmal über die erste und zweite Begrenzung 332, 331 hinweggeschoben wurde, nicht angehoben werden kann, um entgegen der Einführungsrichtung in den Führungskanal eingebracht werden kann. Darüber hinaus umfasst der Verschluss 10 weitere Begrenzungen 334, 335. Diese sorgen insbesondere dafür, dass der Nocken 21 sicher zu den die Torsion bewirkenden Begrenzungen geführt wird. Im gezeigten Beispiel gleicht die weitere Begrenzung 335 einem Torbogen, der wie eine Einführungsöffnung des Führungskanals repräsentiert. Die weitere Begrenzung 334 ist zweiteilig und bildet seitliche Führungen parallel zu zur Einführungsrichtung. Alle Begrenzungen 331, 332, 333, 334, 335 sind an einem Aufnahmekörper angeordnet, welcher in dieser Figur übersichtlichkeitshalber nicht explizit gezeigt ist. In dieser Ausführungsform wirken die in Einführungsrichtung (symbolisiert durch den unterhalb der Begrenzung 331 eingezeichneten Pfeil, sprich in dieser Darstellung von links nach rechts) höher werdende erste und zweite Begrenzungen 332, 331 als Blockierelement. Bei der zweiten Begrenzung 332 nimmt die Höhe von unten an zu, wohingegen die Höhe der ersten Begrenzung 331 von oben her zunimmt, sodass der Nocken 21 im Laufe des Führungskanals aus einer waagrechten Position in eine schiefe Position überführt wird.

Fig. 4 zeigt eine Draufsicht der in Fig. 3 gezeigten Ausführungsform eines erfindungsgemässen Verschlusses 10. Nicht zu sehen ist in dieser Darstellung jedoch die erste Begrenzung, da diese von der dritten Begrenzung 333 überdeckt wird. Weiter eingezeichnet sind die Schnitte A-A, B-B, C-C, D-D und E-E, welche mit den Figuren 5a bis 5e korrelieren.

Bei den Figuren 5a bis 5e ist zu beachten, dass alle Elemente halbtransparent gezeichnet sind, sodass auch Elemente erkennbar sind, welche eigentlich nicht sichtbar sein könnten, da sie von anderen Elementen verdeckt werden, wenn man die Schnitte A-A, B-B, C-C, D-D und E-E in Einführungsrichtung betrachtet.

Fig. 5a zeigt den Blick in Einführungsrichtung entlang des Schnittes A-A. Im Schnitt gut zu erkennen ist der Aufnahmekörper 30, an welchem u.a. die weiteren Begrenzungen 334 und 335 angeordnet sind. Weiter zu erkennen ist die dritte Begrenzung 333, das Widerlager 20, das Torsionsfederelement 22 und der Nocken 21.

Fig. 5b zeigt den Blick in Einführungsrichtung entlang des Schnittes B-B. In diesem Schnitt gut zu erkennen ist der Aufnahmekörper 30, der Nocken 21 mit Torsionsfederelement 22, die Begrenzung 333 und die weitere zweiteilige Begrenzung 334.

Fig. 5c zeigt den Blick in Einführungsrichtung entlang des Schnittes C-C. In diesem Schnitt gut zu erkennen ist der Aufnahmekörper 30, der Nocken 21 mit Torsionsfederelement 22 und die Begrenzung 333. Die weitere zweiteilige Begrenzung 334 hingegen ist nicht mehr zu sehen.

Fig. 5d zeigt den Blick in Einführungsrichtung entlang des Schnittes D-D. In diesem Schnitt sind, neben dem Aufnahmekörper 30, dem Nocken 21 und der Begrenzung 333, das erste Mal die erste Begrenzung 332 und die zweite Begrenzung 331 zu sehen.

Fig. 5e zeigt den Blick in Einführungsrichtung entlang des Schnittes E-E. In diesem Schnitt nicht mehr zu sehen ist der Nocken, dafür sind die erste und zweite Begrenzung 332 331 gut zu erkennen, deren Höhe im Vergleich zu Fig. 5d, also in Einführungsrichtung, zugenommen hat.

Fig. 6a zeigt eine perspektivische Ansicht einer Ausführungsform einer erfindungsgemässen Sicherheitsplombe 1 in offenem Zustand. Die Sicherheitsplombe 1 weist einen Grundkörper 50 auf. An diesem sind sowohl, direkt oder indirekt, der Aufnahmekörper und das Widerlager 20 mit Torsionsfederelement 22 und Nocken 21 angeordnet. Weiter kann der Grundkörper 50 einen Lappen 51 aufweisen, der beispielsweise als Beschriftungsfeld dienen kann. Der Lappen und der Grundkörper können auch aus einem Stück geformt sein, sodass Lappen und Grundkörper einstückig sind, also ein Teil bilden, und somit gar nicht zwischen Lappen und Grundkörper differenziert werden muss. Der Lappen kann verwendet werden, um Informationen jeglicher Art durch Druck, Lasergravur, Etikettierung oder ähnlichem bereitzustellen. Vor allem aber, um die Sicherheitsplombe 1, beispielsweise durch Nummerieren, zu individualisieren und dadurch eine Manipulation durch Austausch zu verhindern. Ebenfalls wird das Gehäuse 35 für den Aufnahmekörper der Sicherheitsplombe 1 so gekennzeichnet, dass er eindeutig dem Rest der Sicherheitsplombe zugeordnet werden kann. So wird eine Manipulation durch Austausch von Bestandteilen der Sicherheitsplombe verhindert. Das Gehäuse 35 ist so konzipiert, dass es den Aufnahmekörper vollständig umgibt, jedoch eine Öffnung 32 aufweist, die das Einführen des Nockens 21 ermöglicht. Am Grundkörper 50 ist der Arm 40 angeordnet, welcher in diesem Beispiel an einem Ende über ein Scharnier, z.B. ein Filmscharnier verbunden ist. So kann der Arm 40 gekippt respektive geklappt werden. Eine Zugfeder 41 sorgt dafür, dass der Arm 40 nur unter Krafteinwirkung nach unten geklappt werden kann. Am Arm 40 angeordnet ist das Widerlager 20 für das Torsionsfederelement 22. Das Widerlager 20 umfasst noch eine, dieses vollständig umschliessende, Verschlussplatte 42.

Fig. 6b zeigt eine perspektivische Ansicht einer Ausführungsform einer erfindungsgemässen Sicherheitsplombe 1 in geschlossenem Zustand. Gut zu erkennen ist, wie die am Arm 40 angeordnete Verschlussplatte 42 die Öffnung 32 des Gehäuses 35 abdeckt, um einen Zugriff von aussen auf den Verschlussbereich respektive den Führungskanal des Aufnahmekörpers zu verhindern. Die am Grundkörper 50 angeordnete Zugfeder 41 ist gespannt. Der über ein Scharnier an dem Grundkörper 50 angeordnete Arm 40 nach unten geklappt.

Fig. 6c zeigt eine perspektivische Ansicht des Innenlebens einer Ausführungsform einer erfindungsgemässen Sicherheitsplombe 1 in offenem Zustand und vor der Montage des Gehäuses. Durch Aufbringen einer Kraft auf den Arm 40, wird der endständig angebrachte Nocken 21 in Richtung des Führungskanals des Aufnahmekörpers 30 und der den Führungskanal bildenden Begrenzungen 331, 332 bewegt. Die Sicherheitsplombe 1 kann mit einer Hand verschlossen werden. Hierzu sollte der Arm 40 eine genügend hohe Stabilität aufweisen. Dies kann z.B. durch das Anbringen von Querrippen auf dem Arm 40 und/oder durch das Anbringen des Arms 40 an dem Grundkörper 50 über ein Scharnier erreicht werden. Eine im Bereich des Scharniers, z.B. eines Filmscharniers, angebrachte Zugfeder 41 verhindert, dass der Arm 40 in einer Stellung verharren kann, in der die Sicherheitsplombe 1 gerade noch nicht vollständig verschlossen ist. So kann eine Manipulation durch einen sogenannten Scheinverschluss ausgeschlossen werden. Trifft der Nocken 21 auf die Begrenzungen 331, 332, wird durch die gegenüberliegenden Einlaufschrägen der Begrenzungen 331, 332 ein Drehmoment auf den Nocken 21 ausgeübt. Das Drehmoment wird auf das Torsionsfederelement 22 übertragen, welches eine Verformung im Hookschen Bereich erfährt. Im Verlauf der weiteren Bewegung überfährt der Nocken 21 die Begrenzungen 331, 332 und das Torsionsfederelement 22 federt in seine Ausgangsposition zurück, wodurch sich der Nocken 21 ebenfalls in seine Ausgangsposition dreht und die Sicherheitsplombe 1 verschliesst. Die Sicherheitsplombe 1 umfasst weiter eine Sollbruchstelle 70 Diese ist angeordnet am Grundkörper 50 und verbindet den Aufnahmekörper 30 mit dem Grundkörper 50. Da zum Öffnen des den Aufnahmekörper 30 umgebenden Gehäuses eine Kraft aufgewendet werden müsste, die höher ist als die Festigkeit der Sollbruchstelle 70, würde bei einem Entfernungsversuch des Gehäuses 35 die Sicherheitsplombe zerstört und entlang der Sollbruchstelle 70 in zwei Teile zerbrechen. Weiter zu sehen ist eine Positionsfeder 34, deren Funktionsweise näher unter Fig. 6d beschrieben wird. Selbiges gilt für den oberen Verschlussnocken 61 und den unteren Verschlussnocken 62. Deren nähere Funktion ist anhand der Figuren 7a und 7b erläutert.

Fig. 6d zeigt eine perspektivische Ansicht des Innenlebens einer Ausführungsform einer erfindungsgemässen Sicherheitsplombe 1 in geschlossenem Zustand, bspw. die Sicherheitsplombe aus Fig. 6b aber ohne Gehäuse. Zu sehen ist unter anderem eine Positionsfeder 34 in umgeklapptem Zustand. Die Positionsfeder 34 wird bei der Montage des Gehäuses, von der Ausgangsposition, ersichtlich in Fig. 6c, in die Endposition, ersichtlich in Fig. 6d, umgeklappt und vom Gehäuse in der Endposition gehalten. Nach der Montage des Gehäuses ist die Sicherheitsplombe 1 im Auslieferungszustand, ersichtlich in Fig. 6a. In der Fig. 6d ist das Gehäuse jedoch der übersichtlicheren Darstellung wegen nicht gezeigt. Die Positionsfeder 34 wird während des Verschlussvorganges verformt und hilft beim Zurückfedern den Nocken 21 in seine Ausgangsposition zurückzudrehen. Dies verhindert eine mögliche Vormanipulation der Sicherheitsplombe 1. Würde der Nocken 21 vor dem Verschliessen so stark verdreht werden, dass durch Überdehnung des Torsionstabes 22, der Nocken 21 nicht mehr in seine Ursprungsposition zurückkehren könnte, so würde ein korrektes Verschliessen verhindert werden und die Sicherheitsplombe 1 möglicherweise zerstörungsfrei geöffnet werden können. Durch die Positionsfeder 34 wird der Nocken 21 aber auch nach einer solchen Vormanipulation in die richtige Position gebracht und die Sicherheitsplombe 1 so zuverlässig verschlossen, dass, bei einem Öffnungsversuch, die Plombe durch Brechen des Torsionsfederelements 22 zerstört werden würde.

Fig. 7a zeigt eine perspektivische Ansicht eines Gehäuses 35 einer Ausführungsform einer erfindungsgemässen Sicherheitsplombe vor dessen Montage. Der Schnitt A-A ist in Fig. 7b gezeigt. Bei der Montage wird das zu einer Seite hin offene Gehäuse 35 mit dieser Seitenöffnung 36 über den Verschlussbereich respektive den Aufnahmekörper der Sicherheitsplombe geschoben. Dabei verriegeln sich die bspw. eingeformten Vorsprünge 80 (siehe Fig. 7b) des Gehäuses 35 mit dem oberen Verschlussnocke 61 und dem unteren Verschlussnocke 62 des Aufnahmekörpers der Sicherheitsplombe (siehe Fig. 6c). Um etwaige Vormanipulationen ersichtlich zu machen, kann das Gehäuse 35 aus einem transparenten Material hergestellt sein. So können Veränderungen an der Sicherheitsplombe vor dem Verschliessen oder in geschlossenem Zustand erkannt werden.

Fig. 7b zeigt einen Schnitt A-A durch die in Fig. 7a gezeigte perspektivische Ansicht des Gehäuses 35. Gut erkennbar sind die Vorsprünge 80, welche für ein Verrasten mit dem Aufnahmekörper und somit für ein Anbringen des Gehäuses 35 an dem Grundkörper der Sicherheitsplombe sorgen.

### Bezugszeichenliste

- 1: Padlock
- 10: Verschluss oder Verbindungsanordnung
- 20: Widerlager
- 21: Nocken
- 22: Torsionsfederelement
- 30: Aufnahmekörper
- 31: Führungskanal
- 331, 332, 332a,: Begrenzungen (Führungen für den Nocken
- 332b: bildend)
- 333: Höhenbegrenzung
- 334, 335: weitere Begrenzungen
- 336: Blockierelement
- 32: Öffnung
- 34: Positionsfeder
- 35: Gehäuse
- 36: Seitenöffnung
- 40: Arm
- 41: Zugfeder
- 42: Verschlussplatte
- 50: Grundkörper
- 51: Lappen
- 61: Oberer Verschlussnocken
- 62: Unterer Verschlussnocken
- 70: Sollbruchstelle
- 80: Weitere Verschlussnocken

## Patentansprüche

1. Verschluss oder Verbindungsanordnung (10) umfassend:
- ein an einem Widerlager (20) angeordnetes Torsionsfederelement (22),
- einen mit dem Torsionsfederelement (22) endständig verbundenen Nocken (21), welcher das Torsionsfederelement (22) bezüglich der Achse des Torsionsfederelements (22) radial überragt, und
- einen Aufnahmekörper (30) aufweisend einen Führungskanal (31) mit Begrenzungen,
wobei die Begrenzungen (331, 332) Führungen für den Nocken (21) bilden, die beim Einführen des Nockens (21) in den Führungskanal (31) das Torsionsfederelement (22) entlang einer Torsionsstrecke um die Achse des Torsionsfederelements (22) verdrehen und nach der Torsionsstrecke mindestens teilweise zurückschnappen lassen, **dadurch gekennzeichnet, dass**
eine erste der Führungen für den Nocken (21) bildenden Begrenzungen (331) eine entlang der Torsionsstrecke zunehmende und/oder abnehmende Höhe aufweist und wobei eine zweite der Führungen für den Nocken (21) bildende und der ersten Begrenzung (331) gegenüberliegende Begrenzung (332) entlang der Torsionsstrecke eine zur ersten Begrenzung (331) gegenläufige variable Höhe aufweist.

2. Verschluss oder Verbindungsanordnung (10) nach Anspruch 1, wobei mindestens eine der die Führungen für den Nocken (21) bildenden Begrenzungen (331, 332) eine Schraubenfläche bildet.

3. Verschluss oder Verbindungsanordnung (10) nach einem der Ansprüche 1 bis 2, wobei der Führungskanal (31) eine Höhenbegrenzung (333) aufweist, die insbesondere ein Heben des Nockens (21) einschränkt.

4. Verschluss oder Verbindungsanordnung (10) nach einem der Ansprüche 1 bis 3, wobei der Führungskanal (31) weitere Begrenzungen (334, 335) aufweist, welche insbesondere der Torsionsstrecke vorgelagert sind und/oder welche insbesondere eine weitere Führung (334) für den Nocken (21) bilden und/oder welche eine Aufnahme (335) für das Widerlager (20) bilden.

5. Verschluss oder Verbindungsanordnung (10) nach einem der Ansprüche 1 bis 4, wobei der Führungskanal (31) ein Blockierelement (336) umfasst, welches das Ausführen des einmal eingeführten Nockens (21) aus dem Führungskanal (31) blockiert.

6. Verschluss oder Verbindungsanordnung (10) nach einem der Ansprüche 1 bis 5, wobei der Aufnahmekörper (30) Rastmittel (61, 62) umfasst, insbesondere Rastmittel, welche das Verrasten mit einem den Aufnahmekörper (30) mindestens teilweise umgebenden Gehäuses (35), das ebenfalls Rastmittel (80) umfasst, ermöglichen.

7. Verschluss oder Verbindungsanordnung (10) nach einem der Ansprüche 1 bis 6, wobei der Aufnahmekörper (30) ein Federelement (34) umfasst, welches das mindestens teilweise Zurückschnappen des Nockens (21) unterstützt und/oder das Führen des Nockens im Führungskanal in Einführungsrichtung unterstützt und/oder eine Begrenzung bildet, die ein Einbringen des Nockens entgegen der Einführungsrichtung in den Führungskanal behindert.

8. Sicherheitsplombe (1) umfassend einen Verschluss oder eine Verbindungsanordnung (10) nach einem der Ansprüche 1 bis 7.

9. Sicherheitsplombe (1) nach Anspruch 8, wobei die Sicherheitsplombe einen Grundkörper (50) aufweist, an welchem sowohl der Aufnahmekörper (30) als auch das Widerlager (20) angeordnet ist.

10. Sicherheitsplombe (1) nach einem der Ansprüche 8 oder 9, wobei der Aufnahmekörper (30) über eine Sollbruchstelle (70) direkt oder indirekt mit dem Widerlager (20) verbunden ist und/oder das Widerlager (20) unmittelbar oder über einen Fortsatz direkt oder indirekt gelenkig mit dem Aufnahmekörper (30) verbunden ist.

11. Sicherheitsplombe (1) nach Anspruch 10, wobei die gelenkige Verbindung ein Federelement (41), insbesondere ein Zugfederelement umfasst.

12. Sicherheitsplombe (1) nach einem der Ansprüche 8 bis 11, wobei das Widerlager (20) eine Verschlussplatte (42) umfasst, insbesondere eine das Widerlager (20) entlang mindestens eines Abschnitts vollständig ummantelnde Verschlussplatte (42).

## Claims

1. Closure or connection arrangement (10), comprising:
- a torsion spring element (22) arranged on an abutment (20),
- a cam (21) which is connected at one end to the torsion spring element (22) and projects radially beyond the torsion spring element (22) with respect to the axis of the torsion spring element (22), and
- a receiving body (30) having a guide channel (31) with boundaries,
wherein the boundaries (331, 332) form guides for the cam (21) which, when the cam (21) is inserted into the guide channel (31), rotate the torsion spring element (22) along a torsion path about the axis of the torsion spring element (22) and allow the latter to snap back at least partially after the torsion path, **characterized in that**
a first of the boundaries (331) forming guides for the cam (21) has an increasing and/or decreasing height along the torsional path, and wherein a second of the boundaries (332) forming guides for the cam (21) and opposite the first boundary (331) has a variable height along the torsional path in the opposite direction to the first boundary (331).

2. Closure or connection arrangement (10) according to claim 1, wherein at least one of the boundaries (331, 332) forming the guides for the cam (21) forms a helical surface.

3. Closure or connection arrangement (10) according to one of claims 1 to 2, wherein the guide channel (31) has a height limitation (333) which, in particular, restricts lifting of the cam (21).

4. Closure or connection arrangement (10) according to one of claims 1 to 3, wherein the guide channel (31) has further boundaries (334, 335), which in particular are located upstream of the torsion path and/or which in particular form a further guide (334) for the cam (21) and/or which form a receptacle (335) for the abutment (20).

5. Closure or connection arrangement (10) according to one of claims 1 to 4, wherein the guide channel (31) comprises a blocking element (336) which blocks the removal of the cam (21), once inserted, from the guide channel (31).

6. Closure or connection arrangement (10) according to one of claims 1 to 5, wherein the receiving body (30) comprises latching means (61, 62), in particular latching means enabling latching with a housing (35) which at least partially surrounds the receiving body (30) and also comprises latching means (80).

7. Closure or connection arrangement (10) according to one of claims 1 to 6, wherein the receiving body (30) comprises a spring element (34) which supports the at least partial snapping back of the cam (21) and/or supports the guiding of the cam in the guide channel in the insertion direction and/or forms a boundary which impedes insertion of the cam into the guide channel against the insertion direction.

8. Security seal (1) comprising a closure or a connection arrangement (10) according to one of claims 1 to 7.

9. Safety seal (1) according to claim 8, wherein the safety seal comprises a base body (50) on which both the receiving body (30) and the abutment (20) are arranged.

10. Security seal (1) according to one of claims 8 or 9, wherein the receiving body (30) is directly or indirectly connected to the abutment (20) via a predetermined breaking point (70) and/or the abutment (20) is directly or indirectly hingedly connected to the receiving body (30) directly or via an extension.

11. Security seal (1) according to claim 10, wherein the hinged connection comprises a spring element (41), in particular a tension spring element.

12. Security seal (1) according to one of claims 8 to 11, wherein the abutment (20) comprises a closure plate (42), in particular a closure plate (42) completely encasing the abutment (20) along at least one section.

## Revendications

1. Fermeture ou dispositif d'assemblage (10) comprenant :
- un élément de ressort de torsion (22) agencé sur une butée (20),
- une came (21) raccordée en son extrémité à l'élément de ressort de torsion (22) et qui dépasse radialement l'élément de ressort de torsion (22) par rapport à l'axe de l'élément de ressort de torsion (22), et
- un corps de réception (30) présentant un canal de guidage (31) avec des délimitations,
les délimitations (331, 332) formant des guidages pour la came (21) qui, lors de l'introduction de la came (21) dans le canal de guidage (31), tournent l'élément de ressort de torsion (22) le long d'une course de torsion autour de l'axe de l'élément de ressort de torsion (22) et le relâchent au moins partiellement après la course de torsion,
**caractérisé en ce qu'**une première desdites délimitations (331) formant les guidages pour la came (21) présente une hauteur croissante et/ou décroissante le long de la course de torsion et **en ce qu'**une deuxième délimitation (332) opposée à la première délimitation (331) et formant des guidages pour la came (21) présente le long de la course de torsion une hauteur variable inverse à la première délimitation (331).

2. Fermeture ou dispositif d'assemblage (10) selon la revendication 1, dans lequel au moins une des délimitations (331, 332) formant les guidages pour la came (21) forme une surface hélicoïdale.

3. Fermeture ou dispositif d'assemblage (10) selon l'une des revendications 1 à 2, dans lequel le canal de guidage (31) présente une délimitation en hauteur (333) qui limite en particulier le soulèvement de la came (21).

4. Fermeture ou dispositif d'assemblage (10) selon l'une des revendications 1 à 3, dans lequel le canal de guidage (31) présente d'autres délimitations (334, 335) qui sont situées en particulier en amont de la course de torsion et/ou qui forment en particulier un autre guidage (334) pour la came (21) et/ou qui forment un logement (335) pour la butée (20).

5. Fermeture ou dispositif d'assemblage (10) selon l'une des revendications 1 à 4, dans lequel le canal de guidage (31) comprend un élément de blocage (336) qui empêche la came (21), une fois entrée, de ressortir du canal de guidage (31).

6. Fermeture ou dispositif d'assemblage (10) selon l'une des revendications 1 à 5, dans lequel le corps de réception (30) comprend des moyens de retenue (61, 62), en particulier des moyens de retenue qui permettent le verrouillage avec un boîtier (35) entourant au moins en partie le corps de réception (30) et comprenant également des moyens d'encliquetage (80).

7. Fermeture ou dispositif d'assemblage (10) selon l'une des revendications 1 à 6, dans lequel le corps de réception (30) comprend un élément de ressort (34) qui favorise au moins partiellement le retrait de la came (21) et/ou qui favorise le guidage de la came dans le canal de guidage dans le sens de l'insertion et/ou qui forme une délimitation qui empêche l'introduction de la came dans le canal de guidage dans le sens inverse au sens d'insertion.

8. Scellé de sécurité (1) comprenant une fermeture ou un dispositif d'assemblage (10) selon l'une des revendications 1 à 7.

9. Scellé de sécurité (1) selon la revendication 8, le scellé de sécurité présentant un corps de base (50) sur lequel sont agencés à la fois le corps de réception (30) et la butée (20).

10. Scellé de sécurité (1) selon l'une des revendications 8 ou 9, le corps de réception (30) étant relié via une zone de rupture (70) directement ou indirectement à la butée (20) et/ou la butée (20) étant reliée directement ou indirectement de façon articulée au corps de réception (30), directement ou par le biais d'un prolongement.

11. Scellé de sécurité (1) selon la revendication 10, la liaison articulée comprenant un élément de ressort (41), en particulier un élément de ressort de traction.

12. Scellé de sécurité (1) selon l'une des revendications 8 à 11, la butée (20) comprenant une plaque de fermeture (42), en particulier une plaque de fermeture (42) enveloppant complètement la butée (20) le long d'au moins une section.
